# FASCICULE DE BREVET EUROPEEN

(11) **EP 2 226 132 B1**
(45) Date de publication et mention de la délivrance du brevet: **04.01.2012**
(21) Numéro de dépôt: 10153891.6
(22) Date de dépôt: 17.02.2010
(51) Int. Cl.: B21D 51/26

(54) **Dispositif pour conformer le bord d'ouverture d'un conteneur métallique.**
Vorrichtung zum Umformen des Randes eines metallischen Behälters
Apparatus for forming the edge of a metallic container

(30) Priorité: 27.02.2009 FR 0951248
(43) Date de publication de la demande: 08.09.2010
(73) Titulaire: Sabatier SAS, 13127 Vitrolles (FR)
(72) Inventeur: Geisse, Grégory, 13170 Les Pennes Mirabeau (FR); Bernard, Florent, 13011 Marseille (FR)
(74) Mandataire: Derambure, Christian

(56) Documents cités:
- EP-B- 1 372 880
- FR-A- 2 070 806
- FR-A- 2 440 789
- FR-A- 2 729 316

## Description

L'invention concerne un dispositif pour conformer le bord d'ouverture d'un conteneur métallique selon le préambule de la revendication 1. Elle concerne également une ligne de conformation du bord d'ouverture d'un conteneur métallique comprenant un tel dispositif.

L'invention est destinée aux conteneurs métalliques comportant une paroi latérale cylindrique ou prismatique ou tronconique ou pyramidale, limitant une ouverture d'extrémité supérieure fermée par un couvercle amovible, également métallique, du type dans lequel le bord d'ouverture de la paroi latérale forme un bourrelet situé radialement vers l'extérieur du conteneur. Ce bourrelet, de forme plus ou moins complexe fait fonction d'une part d'assise d'autre part de moyen d'accrochage pour le couvercle, moyennant l'interposition le cas échéant d'un joint d'étanchéité. Ce bourrelet est obtenu en déformant à froid la partie de la paroi latérale attenante au bord. Cette partie de paroi est tout à la fois élargie vers l'extérieur du conteneur et ramenée vers le bas et vers la partie principale de la paroi latérale.

Dans une réalisation typique, le conteneur est réalisé en fer blanc, sa paroi latérale a une épaisseur de l'ordre de 0,2 à 0,25 mm et sa contenance peut être de l'ordre de 2 à 10 litres.

Pour réaliser cette opération de conformation, on met en oeuvre, dans une réalisation connue un dispositif du type comprenant en premier lieu une série de plusieurs organes de conformation disposés de façon annulaire autour d'un axe, de manière à pouvoir venir en prise sur le bord d'ouverture du conteneur. Ces - ou certains de ces - organes de conformation présentent des zones d'application de formes respectives conjuguées entre elles, conçues de manière à être aptes à ce que lors de leur coopération structurelle et fonctionnelle, moyennant l'application d'une pression de conformation adaptée suffisante, une paroi métallique mince placée entre les zones d'application de ces organes de conformation soit déformée et conformée à froid de la manière souhaitée et pour la forme désirée.

Les organes de conformation de chaque ensemble de la série d'organes de conformation sont agencés pour être mobile de façon relative entre eux, entre deux états extrêmes. Dans un état inactif, les organes de conformation sont écartés tout en étant au voisinage les uns des autres. Dans un état actif, les organes de conformation sont adjacents entre eux, en contact et en appui réciproque entre eux et avec le bord d'ouverture du conteneur à conformer, la pression de conformation pouvant être appliquée. Dans cette situation, les organes de conformation coopèrent entre eux et avec le bord libre pour le conformer par serrage et déformation plastique à froid.

Le dispositif comprend en deuxième lieu des moyens de manoeuvre et de commande qui ont pour fonction d'assurer le déplacement coordonné des organes de conformation entre leurs deux états extrêmes.

Un tel dispositif est intégré à une machine ou une chaîne comportant en outre, et notamment, des moyens d'amenée des conteneurs les uns à la suite des autres.

Un tel dispositif fonctionne de la manière suivante.

Au départ, un conteneur à conformer a été amené à l'aplomb et en dessous du dispositif, alors que ses organes de conformation ont été amenés à l'état inactif.

Puis, grâce à un mouvement relatif axial vertical, le bord d'ouverture du conteneur est amené dans la zone où se trouvent les organes de conformation.

Puis, les moyens de manoeuvre et de commande sont mis en oeuvre de manière que les organes de conformation sont déplacés de façon coordonnée et amenés à leur état actif, avec application de la pression de conformation. Lors de ce mouvement, les zones d'application des organes de conformation sont amenées à coopérer tant structurellement que fonctionnellement, de sorte que, moyennant l'application de la pression de conformation, le bord d'ouverture du récipient placé entre ces zones des organes de conformation, est progressivement déformé et conformé de la manière souhaitée et pour la forme désirée.

Selon les besoins, dans sa configuration de départ, le bord d'ouverture du conteneur a une forme cylindrique ou analogue, ou une forme en tulipe ou toute autre forme nécessaire à l'obtention de la forme finalement souhaitée, moyennant une opération de conformation préalable.

De même, selon les besoins, après que le conteneur a été conformé comme il a été décrit plus haut, il peut être prévu, selon les besoins, une ou plusieurs autres opérations de conformation.

L'état de la technique est illustré notamment par les documents FR-A-2257210 et FR-A-2070806.

Le problème technique que pose un tel dispositif est de combiner la satisfaction d'exigences relatives au dispositif lui-même en termes de simplicité de construction, de coût de réalisation et de fonctionnement, de précision, de cadence et de fiabilité avec la satisfaction d'exigences relatives au conteneur conformé au moyen du dispositif en termes de qualité.

Ces différentes exigences sont satisfaites par le dispositif selon l'invention.

D'autre part, le document EP-A-1 372 880 décrit un procédé pour réaliser un bord laminé à partir d'une portion de bord d'un tube, dans lequel une zone de début de la portion de bord est laminée par un outil à commande forcée, et ensuite un poinçon de bordage est introduit dans la portion de bord laminée et borde celle-ci pour donner un rouleau, tel que la zone de début de la portion de bord est laminée par un engagement par coopération de forme par l'outil comprenant un poinçon de laminage avec un rayon et une contre butée.

L'arrière plan technologique peut également être illustré par les documents FR 2 440 789 et FR 2729316.

Le dispositif selon l'invention comprend, comme il est connu :
- une série d'ensembles d'organes de conformation mobiles de façon relative entre eux, entre deux états extrêmes, à savoir un état inactif dans lequel ils sont écartés mais au voisinage les uns des autres et un état actif dans lequel ils sont adjacents entre eux, en contact et en appui réciproque entre eux et avec le bord d'ouverture du conteneur à conformer et ainsi aptes à coopérer entre eux et avec le bord libre pour, moyennant l'application d'une pression de conformation, conformer le bord d'ouverture par serrage et déformation plastique, les organes de conformation comprenant un organe de maintien et un organe de maintien intérieur et de mise en forme,
- des moyens aptes à appliquer aux moyens de conformations une pression de conformation, et
- des moyens de manoeuvre et de commande du déplacement coordonné des organes de conformation entre leurs deux états extrêmes, comprenant un mouvement relatif axial de l'organe maintien intérieur et de mise en forme par rapport à l'organe de maintien extérieur.

Le dispositif selon l'invention est tel que :
- les organes de conformation comprennent :
   - un organe de maintien intérieur comportant une face latérale extérieure apte à recevoir en appui contre elle la face latérale intérieure du conteneur au voisinage de l'ouverture,
   - un organe de maintien extérieur comportant d'une part une face latérale intérieure apte à recevoir en appui contre elle la face latérale extérieure du conteneur au voisinage de l'ouverture et, d'autre part, un décrochement vers l'extérieur formant avec la face latérale extérieure en regard de l'organe de maintien intérieur une cavité apte à recevoir le bord d'ouverture du conteneur,
   - un organe de mise en forme comportant une face d'extrémité conformée selon le profil souhaité pour le bord d'ouverture d'un conteneur, laquelle est logée dans la cavité à l'état actif,
- les moyens de manoeuvre et de commande du déplacement coordonné des organes de conformation sont agencés pour être aptes à assurer également un mouvement relatif radial de l'organe de maintien intérieur par rapport à l'organe de maintien extérieur.

Selon un premier mode d'exécution possible, les moyens de manoeuvre et de commande du déplacement coordonné des organes de conformation sont agencés pour être aptes à assurer en premier lieu, un mouvement relatif axial de l'organe de mise en forme, alors que l'ensemble comprenant l'organe de maintien intérieur et l'organe de maintien extérieur reste fixe en position axiale et, en second lieu, un mouvement relatif radial par coulissement par rapport à l'axe du dispositif de l'organe de maintien intérieur et un mouvement relatif radial par coulissement par rapport, à l'axe du dispositif de l'organe de maintien extérieur, les deux mouvements radiaux étant en directions opposés.

Dans ce premier mode d'exécution et selon une réalisation, l'organe de maintien intérieur coopère d'un côté avec un moyen médian formant came s'étendant parallèlement à l'axe du dispositif et est soumis du côté opposé à un moyen élastique de rappel de l'organe de maintien intérieur contre le moyen formant came.

Dans ce premier mode d'exécution et selon une réalisation, l'organe de maintien extérieur coopère d'un côté avec un moyen périphérique formant came s'étendant parallèlement à l'axe du dispositif et est soumis du côté opposé à un moyen élastique de rappel de l'organe de maintien intérieur contre le moyen formant came.

Selon un second mode d'exécution possible, les moyens de manoeuvre et de commande du déplacement coordonné des organes de conformation sont aptes à assurer un mouvement relatif radial par rapport à l'axe du dispositif par pivotement autour d'un axe orthogonal de l'organe de maintien extérieur, l'organe de maintien intérieur restant dans une position relative fixe.

Dans ce second mode d'exécution et selon une réalisation, l'organe de maintien intérieur est porté par un support solidaire de et prolongeant les moyens de suspension du dispositif vers le bas.

Dans ce second mode d'exécution et selon une réalisation, l'organe de maintien extérieur est porté à la première partie extrême d'une biellette s'étendant dans une direction généralement parallèle à l'axe du dispositif et coopère avec un moyen périphérique formant came s'étendant parallèlement à l'axe du dispositif, la biellette étant montée à pivotement autour d'un axe orthogonal à l'axe du dispositif vers sa seconde extrémité, et étant soumise vers cette seconde extrémité à un moyen élastique de rappel de l'organe de maintien extérieur contre le moyen formant came.

Selon une autre caractéristique, le dispositif est disposé en aval de dispositifs destinés à réaliser une séquence d'opérations préalables de formage du bord d'ouverture du conteneur pour lui donner une forme sensiblement torique de révolution.

Selon un autre aspect, l'invention vise également une ligne de conformation du bord d'ouverture d'un conteneur métallique comprenant :
- en amont, des dispositifs destinés à réaliser une séquence d'opérations préalables de formage du bord d'ouverture du conteneur pour lui donner une forme sensiblement torique de révolution,
- et, en aval, un dispositif tel qu'il vient d'être décrit.

On décrit maintenant plusieurs modes de réalisation de l'invention à l'aide des dessins, dans lesquels :
- les figures 1a et 1b sont deux demies-vues schématiques analogues en coupe axiale d'un dispositif selon l'invention selon le premier mode d'exécution, le conteneur étant représenté en traits mixtes, respectivement à l'état inactif et à l'état actif ;
- la figure 2 est une demie-vue de dessus du dispositif des figures 1a et 1b ;
- les figures 3a et 3b sont deux demies-vues schématiques analogues en coupe axiale d'un dispositif selon l'invention selon le second mode d'exécution, le conteneur étant représenté en traits mixtes, respectivement à l'état inactif et à l'état actif ;
- la figure 4 est une vue en perspective arrachée du dispositif selon le second mode de réalisation, à l'état actif ;
- la figure 5 est une vue partielle, à plus grande échelle, en coupe axiale montrant les organes de conformation à l'état actif.

On se réfère maintenant plus spécialement aux figures 1, 2 et 5 et on décrit un premier mode de réalisation d'un dispositif 1 pour conformer le bord B d'une ouverture O d'un conteneur métallique C comportant une paroi latérale P qui, ici est de forme générale tronconique dont la petite base est un fond F opposé à l'ouverture O.

On entend par bord B, la partie de la paroi latérale P attenante à l'ouverture O.

La paroi latérale P comporte une face intérieure Fi et une face extérieure Fe, les concepts d'intérieur et d'extérieur s'entendant en référence au volume interne V du conteneur C.

Le conteneur C comporte un axe principal AA qui est confondu avec l'axe principal du dispositif 1, lorsqu'un conteneur C se trouve en regard ou dans le dispositif 1.

En l'espèce, l'axe AA est disposé verticalement et le dispositif 1 globalement placé au dessus du conteneur C.

L'invention n'est pas limitée à cette configuration et vise également, notamment, le cas où l'axe AA serait horizontal, le dispositif 1 étant placé à côté du conteneur C.

Le conteneur C est disposé sur des moyens d'amenée non représentés, tels qu'un tapis transporteur incorporant une table d'élévation et des moyens de maintien positif du conteneur tels que des griffes ou des organes aimantés.

Le cas échéant, le conteneur C comporte sur la face extérieure Fe deux cabochons F de fixation d'une anse.

Le cas échéant, la paroi latérale P forme en un ou plusieurs emplacements, une saillie périphérique S jonc d'empilage.

Sans que cela ne limite l'invention, le conteneur C peut être réalisé en fer blanc et la paroi latérale P peut avoir une épaisseur de l'ordre de 0,2 à 0,25 mm. Le matériau constitutif de la paroi latérale P et l'épaisseur de celle-ci sont tels que, moyennant l'application d'une pression de conformation adaptée suffisante aux zones d'application des organes de conformation du dispositif 1, la paroi latérale P peut être déformée et conformée à froid de la manière souhaitée et pour la forme désirée, afin que la paroi latérale P constitue sur le bord B, un bourrelet Bo.

Ce bourrelet Bo a une forme plus ou moins complexe. Il fait fonction d'une part d'assise d'autre part de moyen d'accrochage pour un couvercle amovible destiné à être associé au conteneur, moyennant l'interposition le cas échéant d'un joint d'étanchéité.

Le bourrelet Bo est obtenu en déformant la partie de la paroi latérale P du bord B. Celle-ci est élargie vers l'extérieur du conteneur C et ramenée vers le fond F et vers la partie principale de la paroi latérale P.

Par conséquent, le dispositif 1 est destiné à faire partie d'une ligne qui comprend, en amont des dispositifs destinés à réaliser une séquence d'opérations préalables de formage du bord d'ouverture du conteneur pour lui donner une forme sensiblement torique de révolution et en aval le dispositif 1.

L'invention vise aussi bien le dispositif 1 que la ligne comprenant :
- en amont, des dispositifs destinés à réaliser une séquence d'opérations préalables de formage du bord d'ouverture du conteneur pour lui donner une forme sensiblement torique de révolution,
- et, en aval, le dispositif 1.

Le dispositif 1 comporte en partie haute des moyens de suspension 2 supportant en partie inférieure une platine 3 transversale qui elle-même supporte tous les organes constitutifs.

La platine 3 supporte en dessous et en premier lieu un ensemble fixe 4 et en deuxième lieu un ensemble mobile à coulissement axial 5, entre deux positions extrêmes, respectivement haute à l'état inactif et basse à l'état actif.

L'ensemble fixe 4 comporte une série de piliers de support 4a, fixés rigidement en partie haute à la platine et s'étendant axialement vers le bas, régulièrement disposés autour de l'axe AA, à la périphérie du dispositif 1.

Les piliers 4a supportent à leur tour une série 6 d'organes de maintien intérieur 6a et une série 7 d'organes de maintien extérieur 7a.

L'ensemble mobile 5 comporte un flasque supérieur 8 transversal, un flasque inférieur 9, également transversal et situé à l'aplomb du précédent tout en étant écarté de lui, et une série d'entretoises 10, fixées rigidement aux deux flasques 8 et 9 et s'étendant axialement vers le bas, régulièrement disposés autour de l'axe AA, à la périphérie du dispositif 1.

Le flasque inférieur 9 supporte, en partie inférieure une série 11 d'organes 11a de mise en forme.

Dans la réalisation représentée, adaptée à des conteneurs dont le diamètre de l'ouverture O est de l'ordre de 150 à 300 mm , il est prévu une série de huit piliers 4a et une série de huit entretoises 10. Dans d'autres réalisations pour d'autres diamètres, il est prévu un nombre plus élevé ou au contraire moins élevé de piliers et d'entretoises.

Le dispositif 1 est donc tels que les organes de conformation comprennent une série - ici de huit - ensembles comportant chacun un organe de maintien intérieur 6a, un organe de maintien extérieur 7a et un organe de mise en forme 11a. Les qualificatifs d'intérieur et d'extérieur utilisés ici doivent être compris en relation avec le conteneur C.

Les ensembles d'organes 6a, 7a et 11a sont réalisés et constitués de façon similaire et disposés de façon similaire, régulièrement répartis autour de l'axe AA. Ils fonctionnent en synchronisme de façon similaire et se trouvent tous au même moment à l'état inactif, à l'état actif ou tout état intermédiaire. Par conséquent, il est possible de ne décrire qu'un seul ensemble 6a, 7a, 11a et les organes associés.

L'ensemble mobile 5 est porté par la platine 3 par l'intermédiaire d'une série de coulisses 12 s'étendant axialement vers le bas, régulièrement disposées autour de l'axe AA, sur lesquelles est monté de façon coulissante le flasque supérieur 8, au moins.

Un organe de maintien intérieur 6a est situé vers l'axe AA avec sa zone d'application dirigée radialement dans le sens opposé à l'axe AA. Un organe de maintien extérieur 7a est situé vers la périphérie du dispositif 1 en étant disposé dans un même plan transversal et sur une même direction radiale qu'un organe de maintien intérieur 6a, et avec sa zone d'application dirigée radialement vers l'axe AA. Comme on le verra par la suite, la coopération les deux organes 6a et 7a à l'état actif permet la constitution entre eux deux d'une cavité 13, ouverte vers le haut.

Quant à l'organe de mise en forme 11a, il est situé au dessus du plan des organes 6a et 7a et au droit de la cavité 13 et de son ouverture, c'est-à-dire de façon médiane entre l'axe AA et la périphérie extérieure du dispositif 1. Sa zone d'application est dirigée de façon générale parallèlement à l'axe AA en étant tournée vers le bas, de manière à pouvoir coopérer avec la cavité 13.

Le dispositif 1 comporte également des moyens de manoeuvre et de commande du déplacement coordonné des organes de conformation 6a, 7a, 11a.

Ces moyens de manoeuvre et de commande du déplacement peuvent comporter un ou des vérins, moteurs, courroies d'entrainement, pignons, cette liste n'étant pas limitative.

Ces moyens de manoeuvre et de commande du déplacement, de façon générale, sont agencés pour être aptes à assurer, en premier lieu, un mouvement relatif axial de l'organe de mise en forme 11a par rapport à l'ensemble comprenant l'organe de maintien intérieur 6a et l'organe de maintien extérieur 7a.

Ces moyens de manoeuvre et de commande du déplacement, sont également agencés de façon générale, pour être aptes à assurer, en second lieu, un mouvement relatif radial de l'organe de maintien intérieur 6a par rapport à l'organe de maintien extérieur 7a..

Dans la réalisation correspondant au premier mode de réalisation, les moyens de manoeuvre et de commande du déplacement sont agencés pour être aptes à assurer en premier lieu, un mouvement relatif axial de l'organe de mise en forme 11a, alors que l'ensemble comprenant l'organe de maintien intérieur 6a et l'organe de maintien extérieur 7a reste fixe en position axiale.

Dans la réalisation correspondant à ce même premier mode de réalisation, les moyens de manoeuvre et de commande du déplacement sont agencés pour être aptes à assurer, en second lieu, un mouvement relatif radial par coulissement par rapport à l'axe AA de l'organe de maintien intérieur 6a et un mouvement relatif radial par coulissement par rapport à l'axe AA de l'organe de maintien extérieur 7a. Ces deux mouvements, outre que radiaux, sont dans des sens opposés.

L'organe de maintien intérieur 6a comporte une face latérale extérieure 14 de forme générale cylindrique complémentaire de la face latérale intérieure Fi du conteneur C. Cette face latérale est qualifiée d'extérieure pour la raison qu'elle est dirigée vers l'extérieur du dispositif 1.

Cette face extérieure 14 est apte à recevoir en appui contre elle la face latérale intérieure Fi du conteneur C au voisinage de l'ouverture O, dans la zone qui sera déformée, de manière à empêcher tout fluage du matériau constitutif du récipient vers l'intérieur.

Par ailleurs, l'organe de maintien intérieur 6a coopère du coté 15 situé vers l'axe AA, et donc à l'opposé de la face extérieure 14, avec un moyen médian formant came 16 s'étendant parallèlement à l'axe AA.

Ce moyen médian formant came 16 est la face extérieure axiale d'une pièce solidaire vers son extrémité supérieure au flasque supérieur 8. Ainsi, le moyen médian formant came 16 est déplacé en synchronisme avec l'ensemble mobile 5.

Plus précisément, la face extérieure axiale du moyen médian formant came 16 comporte une partie 16a, inférieure, de plus petit diamètre, une partie 16b, supérieure, de plus grand diamètre et une partie 16c, intermédiaire, inclinée sur l'axe AA et de raccordement entre les parties 16a et 16b.

L'organe de maintien intérieur 6a coopère soit avec partie 16a, inférieure, de plus petit diamètre, à l'état inactif, soit avec la partie 16b, supérieure, de plus grand diamètre, à l'état actif.

La coopération entre l'organe de maintien intérieur 6a et la face extérieure axiale du moyen médian formant came 16 est assurée, dans la réalisation représentée au moyen de galets d'axes 17. Cette forme de réalisation n'est pas exclusive d'autres.

L'organe de maintien intérieur 6a est soumis du côté opposé 18 opposé au côté 15 et situé éloigné de l'axe AA, donc vers la face extérieure 14, à un moyen élastique de rappel 19 qui tend à appliquer l'organe de maintien intérieur 6a contre le moyen formant came 16.

Dans la réalisation représentée, le moyen élastique de rappel a une forme torique et il vient se loger dans une cavité d'accrochage 20 située sur la face extérieure 14, en partie inférieure, de manière à ne pas interférer avec l'organe de mise en forme 11a.

L'organe de maintien extérieur 7a comporte une face latérale intérieure 21 de forme générale cylindrique complémentaire de la face latérale extérieure Fe du conteneur C. Cette face latérale est qualifiée d'intérieure pour la raison qu'elle est dirigée vers l'intérieur du dispositif 1, vers l'axe AA.

Cette face intérieure 21 est apte à recevoir en appui contre elle la face latérale extérieure Fe du conteneur C au voisinage de l'ouverture O, dans la zone qui sera déformée.

Ainsi, les deux organes 6a et 7a viennent être appliqués de part et d'autre de la paroi P placée entre eux.

L'organe de maintien extérieur 7a comporte également, du même côté que la face latérale intérieure 21, un décrochement 22, vers l'extérieur du dispositif 1, formant avec la face latérale extérieure 14 en regard de l'organe de maintien intérieur 6a, la cavité 13.

Par ailleurs, l'organe de maintien extérieur 7a coopère du coté 23 situé éloigné de l'axe AA vers la périphérie du dispositif 1, donc à l'opposé de la face intérieure 21, avec un moyen périphérique formant came 24 s'étendant parallèlement à l'axe AA.

Ce moyen périphérique formant came 24 est la face intérieure axiale d'une entretoise 10 solidaire vers son extrémité supérieure au flasque supérieur 8 et vers son extrémité inférieure du flasque inférieur. Ainsi, le moyen périphérique formant came 24 est déplacé en synchronisme avec l'ensemble mobile 5 et avec le moyen médian formant came 16.

Plus précisément, la face intérieure axiale du moyen médian formant came 24 comporte une partie 24a, inférieure, de plus grand diamètre, une partie 24b, supérieure, de plus petit diamètre et une partie 24c, intermédiaire, inclinée sur l'axe AA et de raccordement entre les parties 24a et 24b.

L'organe de maintien extérieur 7a coopère soit avec partie 24a, inférieure, de plus grand diamètre, à l'état inactif, soit avec la partie 24b, supérieure, de plus petit diamètre, à l'état actif.

La coopération entre l'organe de maintien extérieur 7a et la face intérieure axiale 21 de l'entretoise 10 du moyen périphérique formant came 24 est assurée, dans la réalisation représentée au moyen de galets 25. Comme pour l'organe de maintien intérieur 6a, cette forme de réalisation n'est pas exclusive d'autres.

L'organe de maintien extérieur 7a est soumis à un moyen élastique de rappel 26 qui tend à appliquer l'organe de maintien extérieur 7a contre le moyen formant came 24.

L'organe de mise en forme 11a comporte une face d'extrémité 27, conformée selon le profil souhaité pour le bord d'ouverture B du conteneur C.

L'organe de mise en forme 11a, plus spécialement la face d'extrémité 27 est située soit au dessus à l'aplomb, mais à l'écart des organes de maintien 6a et 7a, à l'état inactif, soit logée dans la cavité 13 à l'état actif.

Les deux faces axiales, de plus petit rayon 28a et de plus grand rayon 28b de la face d'extrémité sont écartées l'une de l'autre selon l'écartement entre les deux faces axiales en regard de la cavité 13, aux jeux de coulissement entrée-sortie près, de manière que la face d'extrémité 27 puise être logée dans la cavité 13. L'état de surface de ces faces est adapté en conséquence.

Du côté de la face axiale de plus grand rayon 28b, est prévue une saillie 29 dirigée vers l'extérieure et vers le bas, à un niveau intermédiaire, constituant une butée de fin de course par rapport à la face transversale supérieure 30 de l'organe de maintien extérieur 6a.

Cette disposition constructive permet d'éviter que la face d'extrémité 27 vienne au fond de la cavité 13 à l'état actif, ce qui aurait pour conséquence d'écraser le bourrelet Bo de façon indésirable.

La mise en oeuvre du dispositif est la suivante.

Au départ, un conteneur C à conformer a été amené à l'aplomb et en dessous du dispositif 1, alors que ses organes de conformation 6a, 7a et 11a, ont été amenés à l'état inactif.

Puis, grâce à un mouvement relatif axial vertical, le bord d'ouverture B du conteneur C est amené entre la face extérieure 14 de l'organe de maintien intérieur 6a et la face intérieure 21 de l'organe de maintien extérieur 7a, ces deux faces 14 et 21 étant alors écartées l'une de l'autre.

Puis, les moyens de manoeuvre et de commande sont mis en oeuvre de manière que les organes de conformation 6a, 7a et 11a sont déplacés de façon coordonnée et amenés à leur état actif, avec application de la pression de conformation.

Lors de ce mouvement, le conteneur C reste à même hauteur et le bord d'ouverture B du conteneur C est progressivement déformé et conformé de la manière souhaitée et pour la forme désirée.

Une fois le bord B conformé comme souhaité, les organes de conformation 6a, 7a et 11a sont amenés à l'état inactif.

Le conteneur C est dégagé du dispositif, étant maintenu soit par un système à griffes soit par un système magnétique soit par un autre système équivalent.

On se réfère maintenant plus spécialement aux figures 3 et 4 et on décrit un second mode de réalisation du dispositif 1.

Le second mode de réalisation diffère du premier en ce qui concerne la cinématique des organes de maintien intérieur 6a, extérieur 7a et des organes de mise en forme 10.

Dans la réalisation correspondant au second mode de réalisation, les moyens de manoeuvre et de commande du déplacement sont agencés pour être aptes à assurer en premier lieu, un mouvement relatif axial de l'ensemble comprenant l'organe de maintien intérieur 6a et l'organe de maintien extérieur 7a, alors que l'organe de mise en forme 11a reste fixe en position axiale.

A cet effet, l'organe de mise en forme 11a est porté à la partie inférieure des moyens de suspension 2. Par ailleurs, il n'y a pas la platine 3.

Dans la réalisation correspondant à ce même second mode de réalisation, les moyens de manoeuvre et de commande du déplacement sont agencés pour être aptes à assurer, en second lieu, un mouvement relatif radial par rapport à l'axe AA par pivotement autour d'un axe 31 orthogonal de l'organe de maintien extérieur 7a, l'organe de maintien intérieur 6a restant dans une position relative fixe.

L'organe de maintien intérieur 6a est porté de façon coulissante axialement par un support 32 solidaire de et prolongeant les moyens de suspension 2 vers le bas.

Quant à l'organe de maintien extérieur 7a, il est porté à la première partie extrême inférieure 33 d'une biellette 34 s'étendant dans une direction généralement parallèle à l'axe AA.

Cette biellette est montée à pivotement autour de l'axe 31 orthogonal à l'axe AA vers sa seconde extrémité supérieure 35.

L'axe 31 est porté par une couronne 36 d'axe AA, disposée à une hauteur médiane dans le dispositif 1. Cette couronne 36 est montée coulissant axialement sur les moyens de suspension 1.

Le dispositif 1 comporte également un flasque supérieur 37, transversal, d'axe AA, monté coulissant axialement sur les moyens de suspension 1.

Entre le flasque 37 et la couronne 36 est monté un ressort 38 agissant dans le sens de leur écartement.

La biellette 34 est par ailleurs soumise vers la seconde extrémité 35 à l'action d'un moyen élastique de rappel 39 de l'organe de maintien extérieur 7a vers l'extérieur. Dans la réalisation représentée, le moyen élastique de rappel 39 a une forme torique et il vient se loger dans une cavité d'accrochage ménagée au voisinage de l'extrémité supérieure de la biellette 34.

La biellette 34, ou l'organe de maintien extérieur 7a, coopère en outre avec un moyen périphérique formant came 40, s'étendant parallèlement à l'axe AA.

Ce moyen périphérique formant came 40 est la face intérieure axiale d'une entretoise 41 solidaire vers son extrémité supérieure au flasque supérieur 37 et vers son extrémité inférieure à une couronne inférieure 42.

Ce moyen formant came 40 et plus précisément, la face intérieure axiale de l'entretoise comporte une partie 40a, inférieure, de plus petit diamètre, une partie 40b, supérieure, de plus grand diamètre et une partie 40c, intermédiaire, inclinée sur l'axe AA et de raccordement entre les parties 40a et 40b.

La biellette 34 ou l'organe de maintien extérieur 7a coopère soit avec partie 40a, inférieure, de plus petit diamètre, à l'état actif, soit avec la partie 40b, supérieure, de plus grand diamètre, à l'état inactif.

## Revendications

1. Dispositif (1) pour conformer le bord d'ouverture d'un conteneur métallique comprenant :
- une série d'ensembles d'organes de conformation (6, 7, 11) mobiles de façon relative entre eux, entre deux états extrêmes, à savoir un état inactif dans lequel ils sont écartés mais au voisinage les uns des autres et un état actif dans lequel ils sont adjacents entre eux, en contact et en appui réciproque entre eux et avec le bord d'ouverture du conteneur à conformer et ainsi aptes à coopérer entre eux et avec le bord libre pour, moyennant l'application d'une pression de conformation, conformer le bord d'ouverture par serrage et déformation plastique, les organes de conformation comprenant un organe de maintien et un organe de maintien intérieur et de mise en forme,
- des moyens aptes à appliquer aux moyens de conformations une pression de conformation et
- des moyens de manoeuvre et de commande du déplacement coordonné des organes de conformation entre leurs deux états extrêmes, comprenant un mouvement relatif axial de l'organe maintien intérieur et de mise en forme par rapport à l'organe de maintien extérieur **caractérisé par le fait que** :
- les organes de conformation comprennent :
- un organe de maintien intérieur (6) comportant une face latérale extérieure (14) apte à recevoir en appui contre elle la face latérale intérieure du conteneur au voisinage de l'ouverture,
- un organe de maintien extérieur (7) comportant d'une part une face latérale intérieure (21) apte à recevoir en appui contre elle la face latérale extérieure du conteneur au voisinage de l'ouverture et, d'autre part, un décrochement (22) vers l'extérieur formant avec la face latérale extérieure (14) en regard de l'organe de maintien intérieur (6) une cavité (13) apte à recevoir le bord d'ouverture du conteneur,
- un organe de mise en forme (11) comportant une face d'extrémité (27) conformée selon le profil souhaité pour le bord d'ouverture d'un conteneur, laquelle est logée dans la cavité (13) à l'état actif,
- les moyens de manoeuvre et de commande sont agencés pour être aptes à assurer également un mouvement relatif radial de l'organe de maintien intérieur (6) par rapport à l'organe de maintien extérieur (7).

2. Dispositif selon la revendication 1 **caractérisé par le fait que** les moyens de manoeuvre et de commande du déplacement coordonné des organes de conformation (6, 7, 11) sont agencés pour être aptes à assurer en premier lieu, un mouvement relatif axial de l'organe de mise en forme (11), alors que l'ensemble comprenant l'organe de maintien intérieur (6) et l'organe de maintien extérieur (7) reste fixe en position axiale et, en second lieu, un mouvement relatif radial par coulissement par rapport à l'axe AA du dispositif de l'organe de maintien intérieur (6) et un mouvement relatif radial par coulissement par rapport à l'axe AA du dispositif de l'organe de maintien extérieur (7), les deux mouvements radiaux étant en directions opposés.

3. Dispositif selon l'une quelconque des revendications 1 et 2, **caractérisé par le fait que** l'organe de maintien intérieur (6) coopère d'un côté avec un moyen médian formant came (16) s'étendant parallèlement à l'axe AA du dispositif et est soumis du côté opposé à un moyen élastique de rappel (19) de l'organe de maintien intérieur (6) contre le moyen formant came (16).

4. Dispositif selon l'une quelconque des revendications 1 à 3, **caractérisé par le fait que** l'organe de maintien extérieur (7) coopère d'un côté avec un moyen périphérique formant came (24) s'étendant parallèlement à l'axe AA du dispositif et est soumis du côté opposé à un moyen élastique de rappel (26) de l'organe de maintien intérieur (6) contre le moyen formant came (24).

5. Dispositif selon la revendication 1, **caractérisé par le fait que** les moyens de manoeuvre et de commande du déplacement coordonné des organes de conformation (6, 7, 11) sont aptes à assurer un mouvement relatif radial par rapport à l'axe AA du dispositif par pivotement autour d'un axe (31) orthogonal de l'organe de maintien extérieur (7), l'organe de maintien intérieur (6) restant dans une position relative fixe.

6. Dispositif selon l'une quelconque des revendications 1 et 5, **caractérisé par le fait que** l'organe de maintien intérieur (6) est porté par un support (32) solidaire de et prolongeant les moyens de suspension (12) du dispositif vers le bas.

7. Dispositif selon l'une quelconque des revendications 1 et 5, **caractérisé par le fait que** l'organe de maintien extérieur (31) est porté à la première partie extrême (33) d'une biellette (34) s'étendant dans une direction généralement parallèle à l'axe AA du dispositif et coopère avec un moyen périphérique formant came (40) s'étendant parallèlement à l'axe AA du dispositif, la biellette (34) étant montée à pivotement autour d'un axe AA orthogonal à l'axe du dispositif vers sa seconde extrémité, et étant soumise vers cette seconde extrémité à un moyen élastique de rappel (39) de l'organe de maintien extérieur (7) contre le moyen formant came (40).

8. Dispositif selon l'une quelconque des revendications 1 à 7, **caractérisé en ce qu'**il est disposé en aval de dispositifs destinés à réaliser une séquence d'opérations préalables de formage du bord d'ouverture du conteneur pour lui donner une forme sensiblement torique de révolution.

9. Ligne de conformation du bord d'ouverture d'un conteneur métallique comprenant :
- en amont, des dispositifs destinés à réaliser une séquence d'opérations préalables de formage du bord d'ouverture du conteneur pour lui donner une forme sensiblement torique de révolution,
- et, en aval, un dispositif (1) selon la revendication 8.

## Claims

1. A device (1) for forming the opening edge of a metal container including:
- a series of sets of forming members (6, 7, 11) moving with respect to each other between two extreme conditions, i.e, an inactive state wherein they are drawn apart, but in the vicinity of each other, and an active state wherein they are adjacent to each other, with a mutual and reciprocal contact with each other and with the opening edge of the container to be formed and are thus able to cooperate together and with the free edge in order to form, provided a forming pressure is applied, the opening edge by tightening and plastic deformation, with the forming members including a holding member and an inner holding and forming member,
- means able to apply a forming pressure to the pressure means and
- means for handling and controlling the coordinate motion of the forming members between both extreme conditions thereof, including an axial relative motion of the inner holding and forming member with respect to the outer holding member,
**characterized in that**:
- forming members include:
- an inner holding member (6) including an outer side face (14) able to receive and to hold against it the inner side face of the container in the vicinity of the opening,
- an outer holding member (7) including, on the one hand, an inner side face (21) able to receive and to hold against it the outer side face of the container in the vicinity of the opening and, on the other hand, a step (22) towards the outside, forming together with the outer side face (14) opposite the inner holding member (6) a cavity (13) able to receive the opening edge of the container,
- a forming member (11) including an end face (27) formed according to the profile required for the opening edge of a container which is accommodated in the cavity (13) in the active state,
- the handling and control means are so arranged as to be able to also measure a radial relative motion of the inner holding member (6) with respect to the outer holding member (7).

2. A device according to claim 1, **characterized in that** the forming members coordinated motion control and handling means (6, 7, 11) are so arranged as to be able to provide first an axial relative motion of the forming member (11) whereas the set including the inner holding member (6) and the outer holding member (7) remains stationary in the axial position, and secondly, a radial relative motion by sliding with respect to the AA axis of the device of the inner holding member (6) and a radial relative motion by sliding with respect to the AA axis of the device of the outer holding member 57), with both radial motions being oriented in opposite directions.

3. A device according to any one of claims 1 and 2, **characterized in that** the inner holding member (6) cooperates, on one side, with a cam-forming medium means (16) extending parallel to the AA axis of the device, and is submitted, on the opposite side, with a resilient return means (19) of the inner holding member (6) against the cam-forming means (16).

4. A device according to any one of claims 1 to 3, **characterized in that** the outer holding member (7) cooperates, on one side, with the cam-forming peripheral means (24) extending parallel to the AA axis of the device and is submitted, on the other side, to resilient return means (26) of the inner holding member (6) against the cam-forming peripheral means (24).

5. A device according to claim 1, **characterized in that** the forming members coordinated motion control and handling means (6, 7, 11) are able to provide a radial relative motion with respect to the AA axis of the device by pivoting about an orthogonal axis (31) of the outer holding member (7), with the inner holding member (6) remaining in a stationary relative position.

6. A device according to any one of claims 1 and 5, **characterized in that** the inner holding member (6) is carried by a support (32) which is integral with, and extending the downwards suspension means (12) of the device.

7. A device according to any one of claims 1 and 5, **characterized in that** the outer holding member (31) is carried at the first end part (33) of a connecting rod (34) extending in a direction generally parallel to the AA axis of the device and cooperating with the cam-forming peripheral means (40) extending parallel to the AA axis of the device, with the connecting rod (34) being pivotably mounted about the AA axis orthogonal to the axis of the device toward the second end thereof, and being submitted, towards this second end, to resilient return means (39) of the outer holding member (7) against the cam-forming peripheral means (40).

8. A device according to any one of claims 1 to 7, **characterized in that** it is positioned downstream of devices intended to carry out a sequence of previous operations for forming the opening edge of the container in order to give it a substantially toroidal shape of revolution.

9. A line forming the opening edge of a metal container including:
- upstream, devices intended to carry out a sequence of previous operations for forming the opening edge of the container in order to give it a substantially toroidal shape of revolution,
- and downstream, a device (1) according to claim 8.

## Patentansprüche

1. Vorrichtung (1) für die Ausbildung des Öffnungsrands eines Metallbehälters bestehend aus:
- einer Baureihe von zueinander mobilen Ausbildungsorganen (6, 7, 11), zwischen zwei Endzuständen, d.h. einem inaktiven Zustand, in dem sie sich voneinander beabstandet aber benachbart zueinander befinden, und einem aktiven Zustand, in dem sie aneinander angrenzen, miteinander in Kontakt stehen und sich gegeneinander und gegen den auszubildenden Öffnungsrand des Behälters abstützen und damit geeignet sind, miteinander und mit dem freien Rand zusammenzuwirken, um anhand der Anwendung eines Ausbildungsdrucks den Öffnungsrand durch Spannung und plastischer Verformung auszubilden, wobei die Ausbildungsorgane ein externes Halteorgan und ein internes Halte- und Formgebungsorgan umfassen,
- Mitteln, die geeignet sind, die Ausbildungsmittel mit einem Ausbildungsdruck zu beaufschlagen, und
- Bedienungs- und Steuermitteln für die koordinierte Verschiebung der Ausbildungsorgane zwischen ihren beiden Endzuständen, umfassend eine relative Axialbewegung des inneren Halte- und Formgebungsorgans in Bezug auf das externe Halteorgan,
**dadurch gekennzeichnet, dass**:
- die Ausbildungsorgane folgendes umfassen:
. ein inneres Halteorgan (6) mit einer externen Seitenwand (14), gegen die sich die interne Seitenwand des Behälters in der Nähe der Öffnung abstützen kann,
. ein externes Halteorgan (7) mit einerseits einer internen Seitenwand (21), gegen die sich die externe Seitenwand des Behälters in der Nähe der Öffnung abstützen kann, und andererseits einem Rücksprung (22) nach außen, der mit der externen Seitenwand (14) gegenüber dem internen Halteorgan (6) einen Hohlraum (13) bildet, in dem der Öffnungsrand des Behälters aufgenommen werden kann,
. ein Formgebungsorgan (11) mit einer Endwand (27), die gemäß dem für den Öffnungsrand eines Behälters gewünschten Profil ausgebildet ist, und die in aktivem Zustand im Hohlraum (13) gelagert ist,
- wobei die Bedienungs- und Steuermittel derart vorgesehen sind, dass sie ebenfalls eine relative Radialbewegung des internen Halteorgans (6) in Bezug auf das externe Halterorgan(7) gewährleisten können.

2. Vorrichtung nach Anspruch 1, **dadurch gekennzeichnet, dass** die Bedienungs- und Steuermittel für die koordinierte Verschiebung der Ausbildungsorgane (6, 7, 11) derart vorgesehen sind, dass sie in erster Linie eine relative Axialbewegung des Formgebungsorgans (11) gewährleisten können, während die aus dem internen Halteorgan (6) und dem externen Halteorgan (7) bestehende Baugruppe fest in der axialen Position verbleibt, und in zweiter Linie eine relative Radialbewegung, durch Verschiebung in Bezug auf die Achse AA der Vorrichtung des internen Halteorgans (6) und eine relative Radialbewegung durch Verschiebung in Bezug auf die Achse AA der Vorrichtung des externen Halteorgans (7), wobei die beiden Radialbewegungen in die entgegengesetzte Richtung erfolgen.

3. Vorrichtung nach einem der Ansprüche 1 und 2, **dadurch gekennzeichnet, dass** das interne Halteorgan (6) auf der einen Seite mit einem zentralen Mittel in Form eines Nockens (16) zusammenwirkt, der sich parallel zur Achse AA der Vorrichtung erstreckt, und auf der anderen Seite beaufschlagt wird von einem elastischen Rückstellmittel (19) des internen Halteorgans (6) gegen das einen Nocken bildende Mittel (16).

4. Vorrichtung nach einem der Ansprüche 1 bis 3, **dadurch gekennzeichnet, dass** das externe Haltemittel (7) auf der einen Seite mit einem peripheren Mittel in Form eines Nockens (24) zusammenwirkt, der sich parallel zur Achse AA der Vorrichtung erstreckt, und auf der anderen Seite beaufschlagt wird von einem elastischen Rückstellmittel (26) des internen Halteorgans (6) gegen das einen Nocken bildende Mittel (24).

5. Vorrichtung nach Anspruch 1, **dadurch gekennzeichnet, dass** die Bedienungs- und Steuermittel für die koordinierte Verschiebung der Ausbildungsorgane (6, 7, 11) geeignet sind, um eine relative Radialbewegung in Bezug auf die Achse AA der Vorrichtung zu gewährleisten, durch Verschwenken um eine orthogonale Achse (31) des externen Haltemittels (7), wobei das interne Haltemittel (6) in einer relativ festen Position verbleibt.

6. Vorrichtung nach einem der Ansprüche 1 und 5, **dadurch gekennzeichnet, dass** das interne Haltemittel (6) von einem Träger (32) getragen wird, der Bestandteil ist der Hängemittel (12) der Vorrichtung und diese nach unten hin verlängert.

7. Vorrichtung nach einem der Ansprüche 1 und 5, **dadurch gekennzeichnet, dass** das externe Halteorgan (31) getragen wird am ersten Endteil (33) einer Stange (34), die sich in eine im Allgemeinen parallel zur Achse AA der Vorrichtung verlaufende Richtung erstreckt und mit einem peripheren Mittel (40) zusammenwirkt, das einen Nocken (40) bildet und sich parallel zur Achse AA der Vorrichtung erstreckt, wobei die Stange (34) um eine zur Achse der Vorrichtung in Richtung seines zweiten Endes orthogonale Achse AA schwenkbar montiert ist, und die an diesem zweiten Ende mit einem elastischen Rückstellmittel (39) des externen Halteorgans (7) beaufschlagt wird gegen das den Nocken (40) bildende Mittel.

8. Vorrichtung nach einem der Ansprüche 1 bis 7, **dadurch gekennzeichnet, dass** sie den Vorrichtungen nachgelagert ist, die zur Durchführung einer Sequenz von vorherigen Formgebungsoperationen des Öffnungsrands des Behälters dienen, um ihm eine im Wesentlichen wulstförmige Umdrehungsform zu verleihen.

9. Ausbildungsstrasse des Öffnungsrands eines Metallbehälters, bestehend aus:
- vorgelagert, Vorrichtungen für die Durchführung einer Sequenz von vorherigen Formgebungsoperationen des Öffnungsrands des Behälters, um ihm eine im Wesentlichen wulstförmige Umdrehungsform zu verleihen,
- und nachgelagert, einer Vorrichtung (1) gemäß Anspruch 8.
